# EUROPÄISCHE PATENTSCHRIFT

(11) **EP 0 787 257 B1**
(45) Veröffentlichungstag und Bekanntmachung des Hinweises auf die Patenterteilung: **14.11.2001**
(21) Anmeldenummer: 96915966.4
(22) Anmeldetag: 04.06.1996
(51) Int. Cl.: F02M 61/18, B05B 1/06

(54) **DÜSENPLATTE, INSBESONDERE FÜR KRAFTSTOFFEINSPRITZVENTILE, UND VERFAHREN ZUR HERSTELLUNG EINER DÜSENPLATTE**
INJECTOR PLATE, ESPECIALLY FOR FUEL INJECTION VALVES, AND PROCESS FOR ITS PRODUCTION
PLAQUE D'INJECTEUR, NOTAMMENT POUR SOUPAPES D'INJECTION DE CARBURANT, ET PROCEDE POUR SA FABRICATION

(30) Priorität: 17.08.1995 DE 19530193
(43) Veröffentlichungstag der Anmeldung: 06.08.1997
(73) Patentinhaber: ROBERT BOSCH GMBH, 70442 Stuttgart (DE)
(72) Erfinder: KUBACH, Hans, D-71282 Hemmingen (DE)
(86) Internationale Anmeldenummer: DE9600980
(87) Internationale Veröffentlichungsnummer: WO9707332

(56) Entgegenhaltungen:
- EP-A- 0 212 195
- DE-A- 2 433 691
- DE-A- 4 328 418
- DE-A- 4 404 021
- DE-C- 1 099 487
- FR-A- 1 169 812
- GB-A- 665 131
- US-A- 5 215 260

## Beschreibung

Die Erfindung betrifft eine Düsenplatte, insbesondere für Kraftstoffeinspritzventile nach dem Oberbegriff des Anspruches 1 sowie ein Verfahren zur Herstellung einer derartigen Düsenplatte nach dem Oberbegriff des Anspruchs 8.

### STAND DER TECHNIK

Eine bekannte Düsenplatte (DE 43 28 418 A1) weist eine Halteplatte mit einer gestuften Durchgangsbohrung auf, deren zur Zuführseite liegender Abschnitt mit kleinerem Durchmesser eine Zuführöffnung bildet. In dem Bohrungsabschnitt mit größerem Durchmesser ist eine Spritzplatte eingesetzt, die in ihrem der Austrittsseite zugeordneten Randbereich eine Auskehlung aufweist, die zusammen mit einer ihr zugeordneten Auskehlung an der Halteplatte einen Ringkanal bildet, der über in der der Zuführöffnung zugewandten Seite der Spritzplatte vorgesehene Schlitze mit der Zuführöffnung verbunden ist. Die austrittsseitigen Kanten der Auskehlungen an der Halte- und Spritzplatte begrenzen eine ringförmige Austrittsöffnung der bekannten Düsenplatte.

Die deutsche Patentanmeldung P 44 04 021.0 beschreibt eine weitere, aus zwei Teilen aufgebaute Düsenplatte, bei der zwischen den beiden Teilen ein Ringkanal vorgesehen ist, der über im ersten Teil vorgesehene Zuführbohrungen mit einem Kraftstoffzuführbereich in Verbindung steht und der über einen Ringspalt mit einem Kraftstoffaustrittsbereich verbunden ist. Der Ringspalt wird dabei durch zwei kegelstumpfförmige Mantelflächen begrenzt, von denen die eine am ersten und die andere am zweiten Teil der Düsenplatte befestigt ist.

Die beiden Teile dieser Düsenplatte werden durch galvanisches Abformen entsprechender, aus leitfähigem Kunststoff bestehender Negativformen hergestellt, wobei die galvanisch abgeformten Teile ggf. mechanisch nachbearbeitet und anschließend durch Kleben, Diffusionslöten oder Diffusionsschweißen aneinander befestigt werden.

Derartige Düsenplatten mit Ringspaltdüsen werden bei Kraftstoffeinspritzventilen für Benzinmotoren benutzt, um eine bessere Zerstäubung des Kraftstoffs zu erreichen. Der Kraftstoff soll dabei als zusammenhängende kegelmantelförmige Strahllamelle austreten. Durch die radiale Ausdehnung entlang des Kegelmantels wird der Kraftstoffilm mit zunehmendem Durchmesser nach dem Austritt dünner, bis er durch aerodynamische Kräfte in sehr feine Tröpfchen zerplatzt. Auf diese Weise läßt sich eine Verteilung des Kraftstoffs auf ein relativ großes Volumen erreichen.

Um eine gleichförmige Strahllamelle zu erhalten, ist am Ringspalt eine gleichmäßige Druckverteilung sowie ein gleichmäßiger Kraftstoffzulauf erforderlich.

### VORTEILE DER ERFINDUNG

Die erfindungsgemäße Düsenplatte mit den kennzeichnenden Merkmalen des Anspruches 1 hat demgegenüber den Vorteil, daß sich durch die zylindrische Ausbildung des Ringkanals mit einem sich im Bereich der Austrittsöffnung verjüngenden Querschnitt eine gleichmäßige, zusammenhängende kegelmantelförmige Strahllamelle beim Kraftstoffaustrag erreichen läßt, ohne daß eine kegelmantelförmige Anordnung des Ringspalts selbst erforderlich ist. Dabei bewirkt die erfindungsgemäße Ausbildung des Ringspalts ein verbessertes Strömungsverhalten des Kraftstoffs in der Düsenplatte selbst und eine gleichmäßige Ausbildung der Strahllamelle.

Durch die in den Unteransprüchen 2 bis 7 aufgeführten Maßnahmen sind vorteilhafte Ausgestaltungen und Verbesserungen der im Anspruch 1 angegebenen Düsenplatte möglich.

Besonders vorteilhaft ist es, wenn zwei konzentrisch zueinander angeordnete Austrittsöffnungen vorgesehen sind, wobei jeder der Austrittsöffnungen ein eigener Strömungsweg zugeordnet ist, da sich hierdurch zwei kegelmantelförmige Kraftstofflamellen erzielen lassen, die einen kleineren Kegelwinkel aufweisen und auf einer kürzeren Weglänge in feinere Kraftstofftropfen zerfallen.

Mit der in der Draufsicht linsenförmig gestalteten Austrittsöffnung läßt sich in vorteilhafter Weise die abgespritzte Kraftstofflamelle so ausbilden, daß der Kraftstoffstrom in zwei Teilströme aufgeteilt wird. Hiermit können beispielsweise die beiden Einlaßventile eines Vierventilmotors gleichzeitig versorgt werden.

Ein weiterer Vorteil der vorliegenden Erfindung besteht darin, daß durch die zwischen den Zuführöffnungen angeordneten Haltestege der den Strömungsweg innen begrenzende Innenabschnitt mit dem den Strömungsweg außen begrenzenden ringförmigen Abschnitt der Düsenplatte mechanisch stabil miteinander verbunden werden kann, ohne daß der Kraftstoffstrom durch die Düsenplatte beeinträchtigt wird.

Hierbei können die Zuführöffnungen und die dazwischen liegenden Haltestege auch außerhalb des Durchmessers der ringförmigen Austrittsöffnung und damit radial außerhalb des Ringspalts vorgesehen sein, wodurch sich der Strömungsquerschnitt des Strömungswegs durch die Düsenplatte zuführseitig vergrößern läßt, um die Strömung durch die Düsenplatte weiter zu vergleichmäßigen.

Das Verfahren zur Herstellung einer Düsenplatte mit den kennzeichnenden Merkmalen des Anspruchs 8 hat dabei den Vorteil, daß sich die Düsenplatte damit einstückig herstellen läßt, so daß keine die Ausbildung des Ringspalts beeinflussenden Fügeprozesse, wie Kleben, Löten oder Schweißen, an der Düsenplatte ausgeführt werden müssen.

Durch die in den Unteransprüchen 9 bis 22 aufgeführten Maßnahmen sind vorteilhafte Ausgestaltungen und Verbesserungen des im Anspruch 8 angegebenen Verfahrens möglich.

In vorteilhafter Weise läßt sich die Weite des Ringspaltes durch Abformen einer einzigen Hohlraumform genau herstellen und hängt nicht von der Genauigkeit ab, mit der die Verbindungsstelle von zwei Teilen hergestellt wird. Insbesondere entfallen Toleranzen beim Zusammenfügen und Verschweißen zweier Teile. Ein weiterer Vorteil besteht darin, daß sich die Düsenplatte ohne wesentlichen Mehraufwand mit zwei als Austrittsöffnungen dienenden Ringspalten mit jeweils eigenem Strömungsweg herstellen läßt.

Ein besonderer Vorteil des erfindungsgemäßen Verfahrens besteht darin, daß sich das Werkzeug für die Herstellung der Hohlraumform leicht durch mechanische Drehbearbeitung, z. B. mit einem Diamanten, mit hoher Genauigkeit herstellen läßt. Die für die Ausbildung der Strahllamelle beim Kraftstoffaustrag erforderliche Schräge der Ringspaltinnenwand läßt sich dabei durch Bearbeitung eines Werkzeugteils von außen mit hoher Genauigkeit herstellen.

### ZEICHNUNG

Ausführungsbeispiele der Erfindung sind in der Zeichnung dargestellt und in der nachfolgenden Beschreibung näher erläutert. Es zeigen:
- Fig. 1: eine Draufsicht auf die Austrittsseite einer ersten Ausführungsform einer erfindungsgemäßen Düsenplatte,
- Fig. 2: einen Schnitt im wesentlichen nach Linie II-II in Figur 3 durch die Düsenplatte nach Figur 1,
- Fig. 3: eine Draufsicht auf die Zuführseite der Düsenplatte nach Figur 1,
- Fig. 4: einen Schnitt durch eine Spritzgußform zur Herstellung einer Hohlraumform, die zur Herstellung der Düsenplatte nach Figur 1 bis 3 dient,
- Fig. 5: einen Schnitt entsprechend Figur 4, wobei das obere Werkzeug der Spritzgußform abgenommen und die Hohlraumform an einem Hilfsträger angebracht ist,
- Fig. 6: einen Schnitt durch eine in eine galvanisch abgeschiedene Schicht eingebettete Hohlraumform,
- Fig. 7: einen Schnitt entsprechend Figur 6 durch die galvanisch abgeschiedene Schicht, wobei die Hohlraumform entfernt ist,
- Fig. 8: einen Schnitt durch eine Düsenplatte entsprechend Figur 2 mit einem aufgesetzten Anschlußelement einer Flüssigkeitszuführ- und Durchflußmeßeinrichtung,
- Fig. 9: einen Schnitt durch eine an einem Hilfsträger befestigte Hohlraumform für eine Düsenplatte mit zwei Ringspalten,
- Fig. 10: einen Schnitt ähnlich Figur 8 durch eine mit der Hohlraumform nach Figur 9 hergestellte Düsenplatte, und
- Fig. 11: eine schematische Draufsicht auf einen linsenförmigen Ringspalt.

In den verschiedenen Figuren der Zeichnung sind einander entsprechende Teile mit gleichen Bezugszeichen versehen.

Die in den Figuren 1 bis 3 hergestellte erfindungsgemäße Düsenplatte 10 besteht aus einem galvanisch abscheidbaren Material, insbesondere aus einem Metall oder einer Metallegierung, vorzugsweise aus Nickel-Phosphor, und weist auf der in Figur 2 oben dargestellten Zuführseite eine ebene Oberfläche 11 auf, in der, wie in Figur 3 dargestellt, eine Vielzahl von Zuführöffnungen 12 vorgesehen sind, die durch dazwischen liegende Haltestege 13 voneinander getrennt sind. Die ringförmig und mit gleicher umfangsmäßigen Teilung angeordneten Zuführöffnungen 12 münden in einen Ringkanal 14, der in Strömungsrichtung in einen zylindrischen Ringspalt 15 übergeht.

Der Ringspalt 15 ist an seinem Außenumfang von einer Zylindermantelfläche 16 und an seiner Innenumfangsseite von einer Zylindermantelfläche 17 begrenzt, die im Bereich einer ringförmigen Austrittsöffnung 19 in eine Kegelmantelfläche 18 übergeht, so daß sich der Ringspalt 15 zur Austrittsöffnung 19 hin gleichmäßig verengt.

Die Düsenplatte 10 weist somit einen außerhalb des Ringspalts 15 gelegenen ringförmigen Abschnitt 20 auf, der über die Haltestege 13 mit einem innerhalb des Ringspalts 15 gelegenen Innenabschnitt 21 einstückig verbunden ist. Auf der Austrittsseite weist die Düsenplatte 10 eine parallel zur Oberfläche 11 liegende Ringfläche 22 auf, die in eine Kegelstumpfmantelfläche 23 übergeht, die sich zumindest bis zur Austrittsöffnung 19 erstreckt. Es ist aber auch möglich, daß sich die Kegelstumpfmantelfläche 23 am ringförmigen Abschnitt 20 über die ringförmige Austrittsöffnung 19 des Ringspalts 15 bis zum Innenabschnitt 21 erstreckt. Zur Mitte der Düsenplatte 10 hin schließt sich an die Kegelstumpfmantelfläche 23 eine weitere parallel zur zuführseitigen Oberfläche 11 liegende ebene Fläche 24 durch den Ringspalt getrennt bzw. unmittelbar an. Die Fläche 24 kann wie beim dargestellten Ausführungsbeispiel eine Ringfläche sein. Es ist aber auch möglich, die ebene Fläche 24 als Kreisfläche auszubilden.

Für die Herstellung der beschriebenen Düsenplatte 10 wird, wie in Figur 4 dargestellt, zunächst eine Hohlraumform 30 aus Kunststoff, zum Beispiel aus einem thermoplastisch verformbaren und lösbaren Kunststoff, insbesondere PMMA (Polymethylmethacrylat), vorzugsweise im Spritzgußverfahren hergestellt. Die Hohlraumform 30 entspricht dabei dem aus den Zuführöffnungen 12, dem Ringkanal 14 und dem Ringspalt 15 gebildeten Strömungsweg durch die herzustellende Düsenplatte 10.

Der Spritzguß wird dabei mit einem entsprechenden Formwerkzeug 31 durchgeführt, das ein Werkzeugoberteil 32 mit einem oberen Innenkern 33 und einem oberen Außenring 34 sowie ein Werkzeugunterteil 35 mit einem unteren Innenkern 36, einem unteren Außenring 37 und einer Werkzeugplatte 38 umfaßt. Zur gleichzeitigen Ausbildung mehrerer Hohlraumformen 30 kann das Werkzeugoberteil 32 in nicht näher dargestellter Weise mehrere Innenkerne 33 mit einer entsprechenden Außenringanordnung aufweisen. Das Werkzeugunterteil 35 ist dann entsprechend ausgebildet.

Zwischen dem unteren Innenkern 36 und dem unteren Außenring 37, die von der Werkzeugplatte 38 getragen werden, ist der für die Düsenplatte 10 vorgesehene Strömungsweg nachgebildet. Zwischen dem oberen Innenkern 33 und dem oberen Außenring 34 ist ein Spritzgußzulauf 39 ausgebildet, der über eine eine Sollbruchstelle erzeugende Engstelle 40 in einen Gußraum für einen Stützring 41 übergeht, der während der weiteren Herstellung der Düsenplatte 10 als Trägerelement für die Hohlraumform 30 dient.

Weiter sind am oberen Innenkern 33 den Haltestegen 13 der Düsenplatte 10 entsprechende Fortsätze 42 vorgesehen, die in einen Bereich zwischen dem unteren Außenring 37 und dem unteren Innenkern eingreifen, wodurch die Bereiche für die Zuführöffnungen 12 festgelegt werden. Am unteren Innenkern 36 des Formwerkzeugs 31 sind die den Ringspalt 15 nach innen begrenzende Zylindermantelfläche und Kegelmantelfläche als Außenflächen nachgebildet, die sich somit mit großer Genauigkeit ausbilden lassen.

Nach dem Einspritzen des Kunststoffs in den den Strömungsweg der Düsenplatte 10 nachbildenden Hohlraum des Formwerkzeugs 31 zum Herstellen der Hohlraumform 30 mit dem daran angebrachten Stützring 41 wird das Werkzeugoberteil 32 zusammen mit dem im Spritzgußzulauf 39 befindlichen überschüssigen Kunststoffmaterial entfernt.

Dann wird, wie in Figur 5 dargestellt, als Hilfsträger eine vorzugsweise mit einem Metallgitter verstärkte, leitende Kunststoffplatte aus PMMA befestigt, insbesondere aufgeschweißt, während sich die Hohlraumform 30 noch im Werkzeugunterteil 35 befindet. Hierdurch lassen sich Verformungen der Hohlraumform 30 beim Befestigen der Kunststoffplatte 43 vermeiden. Daraufhin wird das Werkzeugunterteil 35 ebenfalls entfernt, so daß die Hohlraumform 30 freiliegt.

Anschließend wird in einem galvanischen Bad auf der leitenden Kunststoffplatte 43 eine vorzugsweise aus Nickel-Phosphor bestehende Schicht 44 abgeschieden, die die Hohlraumform 30 vollständig einbettet. Fehler, die beim Aufwachsen im Bereich 45 der Stege 13, beim Kantenfüllen im Übergangsbereich 46 zwischen dem Ringkanal 14 und dem Ringspalt 15 sowie beim Zusammenwachsen der Schicht 44 im Außenbereich 47 der Stege 13 auftreten können, sind dabei unerheblich, da hierdurch die austrittsseitige Ausbildung des Ringspaltes 15 nicht beeinflußt wird.

Nach dem galvanischen Abscheiden der Schicht 44, aus der später die Düsenplatte 10 gebildet wird, wird die als Hilfsträger während des Galvanisierens dienende Kunststoffplatte 43 entfernt und die zuführseitige Oberfläche 11 der Düsenplatte 10 wird durch Abschleifen hergestellt.

Anschließend wird, wie in Figur 7 dargestellt, die Hohlraumform 30 durch Auflösen des Kunststoffs entfernt, so daß in der galvanisch abgeschiedenen Schicht 44 der aus den Zuführöffnungen 12 dem Ringkanal 14 und dem Ringspalt 15 gebildete Strömungsweg freiliegt.

Wie in Figur 8 dargestellt, wird abschließend die der Austrittsseite der zu bildenden Düsenplatte 10 entsprechende Oberfläche der galvanisch abgeschiedenen Schicht 44 materialabhebend bearbeitet, um die Ringfläche 22, die sich über die Austrittsöffnung erstreckende Kegelstumpfmantelfläche 23 und die am Innenabschnitt 21 der Düsenplatte 10 befindliche ebene Fläche 24 auszubilden.

Um bei der Bearbeitung der sich vorzugsweise über die Austrittsöffnung 19 erstreckenden Kegelstumpfmantelfläche 23 die Austrittsöffnung 19 so einzustellen, daß der Strömungsweg durch die Düsenplatte 10 den geforderten Strömungswiderstand aufweist, wird auf die zuführseitige Oberfläche 11 der zu bildenden Düsenplatte 10 ein Anschlußelement 48 einer nicht näher dargestellten Flüssigkeitszuführ- und Durchflußmeßeinrichtung aufgesetzt, so daß der Zuführseite der Düsenplatte 10 eine Flüssigkeit mit konstantem Druck zugeführt werden kann. Bei der Bearbeitung der Kegelstumpfmantelfläche 23 wird die Austrittsöffnung 19 freigelegt und ständig vergrößert, so daß der Durchfluß durch die in Bearbeitung befindliche Düsenplatte 10 solange ansteigt, bis er den gewünschten Wert erreicht hat. Jetzt weist die Austrittsöffnung 19 die erforderliche Größe auf.

Die material- oder spanabhebende Bearbeitung erfolgt dabei vorzugsweise mit einem Naturdiamanten, wodurch sich die die Austrittsöffnung 19 begrenzenden Kanten des Ringspalts 15 sauber ausbilden lassen.

Um besonders gratfreie Kanten des Ringspalts zu erhalten, kann die Bearbeitung der Austrittsseite der Düsenplatte 10 durchgeführt werden, während der Strömungsweg noch durch die Hohlraumform 30 gefüllt ist. In diesem Fall wird die erforderliche Größe der Austrittsöffnung 19 beispielsweise optisch gemessen.

Das beschriebene Verfahren läßt sich zur Herstellung einer einzelnen Düsenplatte 10 einsetzen, zweckmäßigerweise werden aber mit diesem Verfahren gleichzeitig mehrere Düsenplatten 10 in der Weise hergestellt, daß mehrere Hohlraumformen 30 gleichzeitig im Spritzgußverfahren ausgeformt werden und an einem gemeinsamen Hilfsträger angebracht werden. Die Schicht, aus denen dann die einzelnen Düsenplatten 10 gefertigt werden, wird dann in einem einzigen Galvanisierungsschritt abgeschieden. Zweckmäßigerweise können dabei zwischen den Hohlraumformen 30 für den Strömungsweg der Düsenplatten Trennformen vorgesehen sein, so daß sich bei der Bearbeitung der der Austrittsseite der Düsenplatten 10 zugeordneten Oberfläche der galvanisch abgeschiedenen Schicht 44 die daraus zu bildenden Düsenplatten 10 auf einfache Weise vereinzeln lassen.

Figur 9 zeigt eine Hohlraumform 50 für eine Düsenplatte 10' nach einem anderen Ausführungsbeispiel der Erfindung mit einem inneren, einem ersten Strömungsweg durch die Düsenplatte 10' entsprechenden Formteil 51 und einem äußeren, einem zweitem Strömungsweg durch die Düsenplatte 10' entsprechenden Formteil 52. Die zweckmäßigerweise konzentrisch zueinander angeordneten Formteile 51, 52, bzw. die entsprechenden Strömungswege sind entsprechend dem anhand der Figuren 1 bis 8 beschriebenen ersten Ausführungsbeispiel der Erfindung ausgebildet.

Figur 10 veranschaulicht die Bearbeitung der Austrittsseite einer mit der Hohlraumform 50 nach Figur 9 hergestellten Düsenplatte 10', bei der ein Anschlußelement 48' einer Flüssigkeitszuführ- und Durchflußmeßeinrichtung aufgesetzt ist, um bei der Bearbeitung der Austrittsseite der Düsenplatte 10' die Größe der Austrittsöffnungen 19 festzulegen. Zweckmäßigerweise ist das Anschlußelement 48' dabei so ausgelegt, daß der Durchfluß durch jede der beiden Austrittsöffnungen getrennt voneinander bestimmt werden kann, wie dies durch die Pfeile Q1 und Q2 angedeutet ist.

Um für jeden der beiden Strömungswege durch die Düsenplatte 10' einen möglichst großen Zuführbereich zu schaffen und andererseits die Ringspalte 15 mit relativ kleinem Durchmesser dicht beieinander anordnen zu können, sind zwischen den Ringspalten 15 und den Ringkanälen 14 kegelmantelförmige Anschlußkanäle 49 ausgebildet.

Hierbei liegen also die jeweiligen Zuführöffnungen 12 mit den zugeordneten Haltestegen 13 radial außerhalb der entsprechenden Austrittsöffnung 19 und damit auch radial außerhalb des entsprechenden Ringkanals 15. Diese Anordnung von Zuführöffnungen 13 und Ringkanal 15, die bei der Düsenplatte 10' nach Fig. 10 notwendig erforderlich ist, kann auch bei der anhand von Fig. 1 bis 3 beschriebenen Düsenplatte 10 vorgesehen werden, um ein möglichst großen zuführseitigen Strömungsquerschnitt zu erzielen, der die gleichmäßige Verteilung der Strömungsenergie ohne große Schwankungen ermöglicht.

Mit dem beschriebenen Herstellungsverfahren lassen sich nicht nur Düsenplatten mit kreisringförmigen Austrittsöffnungen herstellen, sondern auch solche, die linsenförmige Austrittsöffnungen 19' aufweisen, wie in Figur 11 dargestellt. Die linsenförmige Austrittsöffnung 19' setzt sich dabei aus zwei kreisbogenförmigen Abschnitten 61 mit großem Krümmungsradius und aus zwei kreisbogenförmigen Abschnitten 62 mit kleinem Krümmungsradius zusammen, wobei sich die beiden Abschnitte 61 mit großen Krümmungsradius mit ihren konkaven Seiten gegenüberliegen und an ihren Enden über die Abschnitte 62 mit kleinen Krümmungsradius miteinander verbunden sind. Die kreisbogenförmigen Abschnitte 61 mit großem Krümmungsradius liegen dabei symmetrisch zu einer Achse X, während die kreisbogenförmigen Abschnitten 62 mit kleinem Krümmungsradius symmetrisch zu einer Achse Y angeordnet sind.

Mit einer Ringspaltdüse, deren linsenförmige Austrittsöffnung entsprechend Figur 11 angeordnet ist, läßt sich der durch die Düse strömende Kraftstoffstrom in zwei in Richtung der Y-Achse voneinander getrennte Massenströme aufteilen, da die in Richtung der X-Achse über die entsprechenden Abschnitte der Austrittsöffnung abgegebene Kraftstofflamelle früher aufreißt als die in Y-Richtung abgegebene. Eine derartige Ringspaltdüse ist zum Beispiel zweckmäßig, wenn jeweils zwei Einlaßventile eines Zylinders eines Vierventilmotors gleichzeitig mit Kraftstoff versorgt werden sollen.

## Patentansprüche

1. Düsenplatte (10), insbesondere für Kraftstoffeinspritzventile, mit wenigstens einem wenigstens eine Zuführöffnung (12) aufweisenden Strömungsweg, der einen in einer ringförmigen Austrittsöffnung (19, 19') mündenden Ringspalt (15) umfasst, wobei der Strömungsweg einen der Zuführöffnung (12) zugeordneten Ringkanal (14) aufweist,
**dadurch gekennzeichnet,**
**dass** der Ringkanal (14) in einen zylinderförmigen Ringspalt (15) mit einem sich im Bereich der Austrittsöffnung (19, 19') kegelförmig verjüngenden Querschnitt übergeht.

2. Düsenplatte nach Anspruch 1,
**dadurch gekennzeichnet, daß** der Ringspalt (15) im Bereich der Austrittsöffnung (19, 19') von einer außenliegenden Zylindermantelfläche (16) und einer innenliegenden Kegelmantelfläche (18) begrenzt ist, deren jeweilige scharfe Kanten die Austrittsöffnung (19) festlegen.

3. Düsenplatte nach Anspruch 1 oder 2,
**dadurch gekennzeichnet, daß** zwei konzentrisch zueinander angeordnete Austrittsöffnungen (19) vorgesehen sind, wobei jeder der Austrittsöffnungen ein eigene Zuführöffnungen (12), einen Ringkanal (14) und einen Ringspalt (15) aufweisender Strömungsweg zugeordnet ist.

4. Düsenplatte nach Anspruch 1 bis 3,
**dadurch gekennzeichnet, daß** die Austrittsöffnung (19') in der Draufsicht linsenförmig ist.

5. Düsenplatte nach Anspruch 4,
**dadurch gekennzeichnet, daß** die linsenförmige Austrittsöffnung (19') zwei kreisbogenförmige Abschnitte (61) mit großem Krümmungsradius und zwei kreisbogenförmige Abschnitte (62) mit kleinem Krümmungsradius aufweist, wobei sich jeweils die einander größenmäßig entsprechenden Abschnitte (61, 62) mit ihren konkaven Seiten gegenüberliegen und an ihren Enden in die jeweils anderen Abschnitte (62, 61) übergehen.

6. Düsenplatte nach einem der vorhergehende Ansprüche,
**dadurch gekennzeichnet, daß** dem zuführseitigen Ringkanal (14) eine Vielzahl umfangsmäßig gleichmäßig verteilter Zuführöffnungen (12) zugeordnet ist, zwischen denen Haltestege (13) angeordnet sind, die einen den Strömungsweg innen begrenzenden Innenabschnitt (21) mit einem den Strömungsweg außen begrenzenden ringförmigen Abschnitt (20) mechanisch verbinden.

7. Düsenplatte nach Anspruch 6,
**dadurch gekennzeichnet, daß** die Zuführöffnungen (12) und die dazwischen liegenden Haltestege (13) radial außerhalb des Ringspalts (15) liegen.

8. Verfahren zur Herstellung einer Düsenplatte (10) nach einem der vorhergehenden Ansprüche,
**dadurch gekennzeichnet,**
**dass** eine dem Strömungsweg durch die Düsenplatte (10) entsprechende Hohlraumform (30) hergestellt wird, dass eine die Hohlraumform (30) einbettende Schicht (44) galvanisch abgeschieden wird, und dass die Hohlraumform (30) aus der galvanisch abgeschiedenen Schicht (44) entfernt wird.

9. Verfahren nach Anspruch 8,
**dadurch gekennzeichnet, daß** die Hohlraumform (30) im Spritzgußverfahren aus einem thermoplastisch verformbaren Kunststoff hergestellt wird.

10. Verfahren nach Anspruch 8 oder 9,
**dadurch gekennzeichnet, daß** die Hohlraumform (30) aus einem lösbaren Kunststoff, vorzugsweise aus Polymethylmethacrylat (PMMA) hergestellt wird.

11. Verfahren nach Anspruch 8, 9 oder 10,
**dadurch gekennzeichnet, daß** zur Ausbildung der die Hohlraumform (30) einbettenden Schicht (44) Nickel-Phosphor abgeschieden wird.

12. Verfahren nach Anspruch 8 bis 11,
**dadurch gekennzeichnet, daß** die Hohlraumform (30) zusammen mit einem mit ihr verbundenen Trägerelement (41) aus einem elektrisch nicht leitenden Kunststoff hergestellt und mit dem Trägerelement (41) an einem elektrisch leitenden Hilfsträger (43) angebracht wird.

13. Verfahren nach Anspruch 12,
**dadurch gekennzeichnet, daß** als Hilfsträger eine vorzugsweise mit einem Metallgitter verstärkte Kunststoffplatte (43) verwendet wird.

14. Verfahren nach Anspruch 12 oder 13,
**dadurch gekennzeichnet, daß** die Hohlraumform (30) mit ihrer der Zuführöffnung (12) entsprechenden Seite dem Hilfsträger (43) zugewandt an diesem angebracht wird.

15. Verfahren nach Anspruch 12 bis 14,
**dadurch gekennzeichnet, daß** die Hohlraumform (30) am Hilfsträger (43) angebracht wird, bevor ihr dem zur Austrittsöffnung benachbart liegenden Strömungsweg entsprechender Abschnitt aus einem entsprechenden Spritzgußwerkzeug entnommen wird.

16. Verfahren nach Anspruch 12 bis 15,
**dadurch gekennzeichnet, daß** der Hilfsträger (43) nach dem Ausbilden der galvanisch abgeschiedenen Schicht (44) mechanisch, vorzugsweise durch Schleifen von dieser entfernt wird.

17. Verfahren nach Anspruch 8 bis 16,
**dadurch gekennzeichnet, daß** die der Zuführöffnung (12) zugeordnete Seite der galvanisch abgeschiedenen Schicht (44) abgeschliffen wird, bis die Zuführöffnung (12) freiliegt.

18. Verfahren nach Anspruch 8 bis 17,
**dadurch gekennzeichnet, daß** die der Austrittsöffnung (19) zugeordnete Seite der galvanisch abgeschiedenen Schicht (44) nach dem Entfernen der Hohlraumform (30) aus der galvanisch abgeschiedenen Schicht (44) materialabhebend bearbeitet wird.

19. Verfahren nach Anspruch 18,
**dadurch gekennzeichnet, daß** bei der materialabhebenden Bearbeitung dem Strömungsweg von der Zuführseite her eine unter konstantem Druck stehende Flüssigkeit zugeführt wird und die materialabhebende Bearbeitung zum Freilegen der Austrittsöffnung (19) solange durchgeführt wird, bis der Durchfluß durch den Strömungsweg einen vorgegebenen Wert annimmt.

20. Verfahren nach Anspruch 18,
**dadurch gekennzeichnet, daß** die materialabhebende Bearbeitung mit einem Naturdiamanten erfolgt, bevor die Hohlraumform (30) aus der galvanisch abgelagerten Schicht (44) entfernt wird.

21. Verfahren nach Anspruch 8 bis 20,
**dadurch gekennzeichnet, daß** zur Herstellung einer Düsenplatte (10') mit zwei oder mehr strömungsmäßig parallelen Austrittsöffnungen (19) mit eigenem Strömungsweg eine Hohlraumform (50) mit zwei oder mehr vorzugsweise konzentrisch zueinander ausgebildeten Formteilen (51, 52) ausgebildet wird.

22. Verfahren nach Anspruch 8 bis 21,
**dadurch gekennzeichnet, daß** zur gleichzeitigen Herstellung einer Vielzahl von Düsenplatten (10, 10') eine entsprechende Anzahl von Hohlraumformen (30, 50) gleichzeitig hergestellt und an einem gemeinsamen Hilfsträger (43) angeordnet wird.

## Claims

1. Injector plate (10), especially for fuel injection valves, having at least one flow path which has at least one feed opening (12) and comprises an annular gap (15) opening out in an annular discharge opening (19, 19'), the flow path having an annular passage (14) assigned to the feed opening (12), **characterized in that** the annular passage (14) merges into a cylindrical annular gap (15) having a cross section narrowing conically in the region of the discharge opening (19, 19').

2. Injector plate according to Claim 1, **characterized in that** the annular gap (15) is defined in the region of the discharge opening (19, 19') by an outer cylindrical lateral surface (16) and an inner conical lateral surface (18), the respective sharp edges of which determine the discharge opening (19).

3. Injector plate according to Claim 1 or 2,
**characterized in that** two discharge openings (19) arranged concentrically to one another are provided, a flow path having separate feed openings (12), an annular passage (14) and an annular gap (15) being assigned to each of the discharge openings.

4. Injector plate according to Claims 1 to 3,
**characterized in that** the discharge opening (19') is lenticular in plan view.

5. Injector plate according to Claim 4, **characterized in that** the lenticular discharge opening (19') has two circular-arc-shaped sections (61) with a large radius of curvature and two circular-arc-shaped sections (62) with a small radius of curvature, the sections (61, 62) which correspond to one another in size in each case being opposite one another with their concave sides and merging at their ends into the respectively other sections (62, 61).

6. Injector plate according to one of the preceding claims **characterized in that** a multiplicity of feed openings (12) uniformly distributed at the circumference are assigned to the feed-side annular passage (14), between which feed openings (12) retaining webs (13) are arranged which mechanically connect an inner section (21) defining the flow path on the inside to an annular section (20) defining the flow path on the outside.

7. Injector plate according to Claim 6, **characterized in that** the feed openings (12) and the retaining webs (13) lying in between lie radially outside the annular gap (15).

8. Process for producing an injector plate (10) according to one of the preceding claims, **characterized in that** a cavity mould (30) corresponding to the flow path through the injector plate (10) is produced, **in that** a layer (4) embedding the cavity mould (30) is electro-deposited, and **in that** the cavity mould (30) is removed from the electro-deposited layer (44).

9. Process according to Claim 8, **characterized in that** the cavity mould (30) is produced by the injection moulding process from a plastic which can be thermoformed.

10. Process according to Claim 8 or 9, **characterized in that** the cavity mould (30) is produced from a dissolvable plastic, preferably from polymethylmethacrylate (PMMA).

11. Process according to Claim 8, 9 or 10,
**characterized in that** nickel phosphorus is deposited for forming the layer (44) embedding the cavity mould (30).

12. Process according to Claims 8 to 11, **characterized in that** the cavity mould (30) together with a support element (41) connected to it is produced from an electrically non-conductive plastic and is attached with the support element (41) to an electrically conductive auxiliary support (43).

13. Process according to Claim 12, **characterized in that** the auxiliary support used is a plastic plate (43) preferably reinforced with a metal grid.

14. Process according to Claim 12 or 13, **characterized in that** the cavity mould (30) is attached to the auxiliary support (43) in such a way that its side which corresponds to the feed opening (12) faces the auxiliary support (43).

15. Process according to Claims 12 to 14,
**characterized in that** the cavity mould (30) is attached to the auxiliary support (43) before its section corresponding to the flow path adjacent to the discharge opening is removed from a corresponding injection-moulding tool.

16. Process according to Claims 12 to 15,
**characterized in that**, after the electro-deposited layer (44) is formed, the auxiliary support (43) is mechanically removed from the said layer (44), preferably by grinding.

17. Process according to Claims 8 to 16, **characterized in that** the side of the electro-deposited layer (44) which is assigned to the feed opening (12) is ground off until the feed opening (12) is exposed.

18. Process according to Claims 8 to 17, **characterized in that** the side of the electro-deposited layer (44) which is assigned to the discharge opening (19) is machined after the removal of the cavity mould (30) from the electro-deposited layer (44).

19. Process according to Claim 18, **characterized in that** a liquid under constant pressure is fed to the flow path from the feed side during the machining, and the machining for exposing the discharge opening (19) is carried out until the flow through the flow path assumes a predetermined value.

20. Process according to Claim 18, **characterized in that** the machining is carried out with a natural diamond before the cavity mould (30) is removed from the electro-deposited layer (44).

21. Process according to Claims 8 to 20, **characterized in that** a cavity mould (50) having two or more mould parts (51, 52) preferably formed concentrically to one another is formed in order to produce an injector plate (10') having two or more fluidically parallel discharge openings (19) with separate flow paths.

22. Process according to Claims 8 to 21, **characterized in that**, to simultaneously produce a multiplicity of injector plates (10, 10'), a corresponding number of cavity moulds (30, 50) are produced simultaneously and are arranged on a common auxiliary support (43).

## Revendications

1. Plaque à buses (10), notamment pour un injecteur de carburant, comprenant au moins un chemin de passage ayant un orifice de passage (12) avec un intervalle annulaire (15) débouchant dans un orifice de sortie annulaire (19, 19'),
le chemin de passage ayant un canal annulaire (14) associé à l'orifice d'alimentation (12),
**caractérisé en ce que**
le canal annulaire (14) se transforme en un intervalle annulaire cylindrique (15) dont la section se rétrécit suivant une forme conique au niveau de l'orifice de sortie (19, 19').

2. Plaque à buses selon la revendication 1,
**caractérisée en ce que**
l'intervalle annulaire (15) est délimité, au niveau de l'orifice de sortie (19, 19'), par une surface d'enveloppe cylindrique extérieure (16) et une surface en tronc de cône intérieure (18), dont les arêtes vives respectives fixent l'orifice de sortie (19).

3. Plaque à buses selon la revendication 1 ou 2,
**caractérisée par**
deux orifices de sortie (19) concentriques, chaque orifice de sortie comportant un chemin de passage avec ses propres orifices d'alimentation (12), un canal annulaire (14) et un intervalle annulaire (15).

4. Plaque à buses selon les revendications 1 à 3,
**caractérisée en ce que**
l'orifice de sortie (19') présente, en vue de dessus, une forme lenticulaire.

5. Plaque à buses selon la revendication 4,
**caractérisée en ce que**
l'orifice de sortie lenticulaire (19') se compose de deux segments en arc de cercle (61) à grands rayons de courbure et de deux segments en arc de cercle (62) à petits rayons de courbure, les segments (61, 62) adaptés se trouvant sur les côtés concaves opposés et leurs extrémités se rejoignent respectivement (62, 61).

6. Plaque à buses selon l'une quelconque des revendications précédentes,
**caractérisée en ce que**
le canal annulaire (14), du côté de l'alimentation, comporte un grand nombre d'orifices d'alimentation (12) répartis régulièrement à la périphérie et entre lesquels se trouve chaque fois une entretoise de fixation (13) reliant un chemin de passage d'un segment intérieur qui les délimite (21), à un segment annulaire (20), délimitant extérieurement le chemin de passage.

7. Plaque à buses selon la revendication 6,
**caractérisée en ce que**
les orifices d'alimentation (12) et les entretoises de fixation (13) situées entre ces orifices, se trouvent radialement à l'extérieur de l'intervalle annulaire (15).

8. Procédé de fabrication d'une plaque à buses (10) selon l'une des revendications précédentes,
**caractérisé en ce qu'**
- on fabrique un moule creux (30) correspondant au chemin de passage à travers la plaque à buses (10),
- on dépose une couche (44) par voie galvanique, à intégrer dans le moule creux (30), et
- on enlève le moule creux (30) de la couche de dépôt galvanique (44).

9. Procédé selon la revendication 8,
**caractérisé en ce qu'**
on réalise le moule creux (30) par un procédé d'injection d'une matière thermoplastique.

10. Procédé selon la revendication 8 ou 9,
**caractérisé en ce qu'**
on fabrique le moule creux (30) en une matière plastique soluble, de préférence en polyméthylmétacrylate (PMMA).

11. Procédé selon l'une des revendications 8, 9, 10,
**caractérisé en ce que**
pour réaliser la couche (44) noyée dans le moule creux (30), on dépose du Nickel-Phosphore.

12. Procédé selon l'une des revendications 8 à 11,
**caractérisé en ce qu'**
on réalise le moule creux (30) avec l'élément de support (41) relié à celui-ci, en matière plastique non-conductrice électrique, et on le relie avec l'élément de support (41) à un support auxiliaire (43) conducteur électrique.

13. Procédé selon la revendication 12,
**caractérisé en ce qu'**
on utilise comme support auxiliaire de préférence une plaque de matière plastique (43) renforcée par une grille métallique.

14. Procédé selon l'une des revendications 12 ou 13,
**caractérisé en ce qu'**
on installe le moule creux (30) avec son côté correspondant à l'orifice d'alimentation (12), sur le support auxiliaire (43) tourné vers celui-ci.

15. Procédé selon l'une des revendications 12 à 14,
**caractérisé en ce qu'**
on installe le moule creux (30) sur le support auxiliaire (43) avant d'en extraire le segment correspondant au chemin de passage du côté de l'orifice de sortie de l'outil d'injection correspondant.

16. Procédé selon l'une des revendications 12 à 15,
**caractérisé en ce qu'**
on enlève le support auxiliaire (43) après avoir réalisé la couche (44) de dépôt galvanique, en procédant de manière mécanique, de préférence par meulage.

17. Procédé selon les revendications 8 à 16,
**caractérisé en ce qu'**
on meule le côté de la couche (44) de dépôt galvanique qui est associé à l'orifice d'alimentation (12), jusqu'à dégager l'orifice d'alimentation (12).

18. Procédé selon l'une des revendications 8 à 17,
**caractérise en ce qu'**
on usine le côté de la couche (44) déposée par voie galvanique et associée à l'orifice de sortie (19), après avoir enlevé le moule creux (30) de la couche de dépôt galvanique (44), en effectuant un usinage avec enlèvement de matière.

19. Procédé selon la revendication 18,
**caractérisé en ce que**
lors de l'usinage avec enlèvement de matière, on alimente le chemin de passage, par le côté d'alimentation, avec du liquide sous pression constante, et on continue l'usinage avec enlèvement de matière jusqu'à avoir libéré l'orifice de sortie (19), et jusqu'à ce que le passage à travers le chemin d'écoulement prenne une valeur minimale prédéterminée.

20. Procédé selon la revendication 18,
**caractérisé en ce qu'**
on effectue l'usinage avec enlèvement de matière en utilisant un diamant naturel, avant d'enlever le moule creux (30) de la couche (44) déposée par voie galvanique.

21. Procédé selon les revendications 8 à 20,
**caractérisé en ce que**
pour fabriquer une plaque à buses (10') avec deux ou plusieurs orifices de sortie (19) parallèles dans le sens de l'écoulement, à partir d'un seul chemin d'écoulement, on réalise un moule creux (50) avec deux ou plusieurs parties de moule (51, 52) réalisées de préférence de manière concentrique.

22. Procédé selon l'une des revendications 8 à 21,
**caractérisé en ce que**
pour fabriquer en même temps un grand nombre de plaques à buses (10, 10'), on fabrique en même temps un grand nombre correspondant de moules creux (30, 50) et on les installe sur un support auxiliaire commun.
